# EUROPÄISCHE PATENTSCHRIFT

(11) **EP 2 709 938 B1**
(45) Veröffentlichungstag und Bekanntmachung des Hinweises auf die Patenterteilung: **01.07.2015**
(21) Anmeldenummer: 11730238.0
(22) Anmeldetag: 16.05.2011
(51) Int. Cl.: B65H 75/38, B65H 75/44

(54) **SCHLAUCHAUFBEWAHRUNGSEINRICHTUNG**
HOSE RETAINING DEVICE
DISPOSITIF DE RANGEMENT DE TUYAU FLEXIBLE

(43) Veröffentlichungstag der Anmeldung: 26.03.2014
(73) Patentinhaber: Alfred Kärcher GmbH & Co. KG, 71364 Winnenden (DE)
(72) Erfinder: BRAUNS, Steve, 23996 Dambeck-Bobitz (DE); JEUTTER, Timo, 73663 Berglen (DE); RETZLAFF, Jan, 71364 Winnenden (DE); KOPKA, Kerstin, 74321 Bietigheim-Bissingen (DE)
(74) Vertreter: Hoeger, Stellrecht & Partner Patentanwälte
(86) Internationale Anmeldenummer: PCT/EP2011/057897
(87) Internationale Veröffentlichungsnummer: WO 2012/155960

(56) Entgegenhaltungen:
- EP-A2- 0 968 952
- CH-A- 503 169
- GB-A- 265 004
- GB-A- 313 334
- GB-A- 371 130
- US-A- 4 700 737
- US-A1- 2002 043 593

## Beschreibung

Die Erfindung betrifft eine Schlauchaufbewahrungseinrichtung mit den Merkmalen des Oberbegriffes von Patentanspruch 1.

Schlauchaufbewahrungseinrichtungen kommen beispielsweise zur Aufbewahrung von Gartenschläuchen zum Einsatz. Zur Aufbewahrung kann der Schlauch auf die Schlauchtrommel aufgewickelt werden und zum Einsatz kann der Schlauch von der Schlauchtrommel abgewickelt werden. Die Schlauchtrommel ist an einem Lagerteil um eine Drehachse drehbar gelagert. Es kann vorgesehen sein, dass beim Abwickeln des Schlauches eine Feder, beispielsweise Spiralfeder, gespannt wird, so dass der Schlauch unter der Wirkung der Feder selbsttätig auf die Schlauchtrommel aufgewickelt werden kann. Die Schlauchaufbewahrungseinrichtung kann eine Sperrvorrichtung aufweisen, mit deren Hilfe eine Festlegung der Schlauchtrommel erzielt werden kann. Beispielsweise durch Zugbelastung des abgewickelten Schlauches kann die Sperrvorrichtung die Festlegung der Schlauchtrommel freigeben, so dass dann die Schlauchtrommel in Drehung versetzt und dadurch der Schlauch aufgewickelt wird.

Schlauchaufbewahrungseinrichtungen sind beispielsweise in Form von Schlauchwagen bekannt, bei denen das Lagerteil ein verfahrbares Gestell ausbildet, an dem die Schlauchtrommel drehbar gelagert ist. Dies gibt dem Benutzer die Möglichkeit, die Schlauchaufbewahrungseinrichtung an einen Einsatzort zu verfahren, an dem der Schlauch von der Schlauchtrommel abgewickelt wird. Es sind auch Schlauchaufbewahrungseinrichtungen bekannt, die eine Haltevorrichtung aufweisen, an der das Lagerteil um eine Schwenkachse schwenkbar gelagert ist. Die Haltevorrichtung kann ortsfest an einem Gegenstand fixiert werden, beispielsweise an einer Hauswand. Beim Abwickeln des Schlauches von der Schlauchtrommel kann diese zusammen mit dem Lagerteil relativ zur Haltevorrichtung in eine gewünschte Schwenkstellung verschwenkt werden. Hierbei besteht allerdings die Gefahr, dass das Lagerteil beim Abwickeln des Schlauches von der Schlauchtrommel eine übermäßige Schwenkbewegung ausführt und dadurch Gegenstände beschädigt, die der Haltevorrichtung benachbart angeordnet sind. Ist die Schlauchaufbewahrungseinrichtung mittels der Haltevorrichtung beispielsweise in einem Gewächshaus oder einem Wintergarten ortsfest gehalten, so besteht beim Abwickeln des Schlauches die Gefahr, dass durch eine übermäßige Schwenkbewegung des Lagerteils eine aus Glas bestehende Seitenwand des Gewächshauses bzw. des Wintergartens beschädigt wird.

Aus dem Dokument US 4,700,737 A ist eine Schlauchaufbewahrungseinrichtung bekannt, bei der eine Schlauchtrommel an einem Lagerteil drehbar gelagert ist. Das Lagerteil ist an einer Haltevorrichtung um eine Schwenkachse schwenkbar gelagert. Der Schwenkwinkel des Lagerteils kann mittels eines Schwenkwinkelbegrenzungselements begrenzt werden. Das Schwenkwinkelbegrenzungselement ist in Form einer Rastaufnahme ausgebildet, die zwischen einer Freigabestellung und einer Arretierungsstellung hin und her bewegt werden kann. In der Arretierungsstellung nimmt die Rastaufnahme einen Arretierungsbolzen auf, der starr mit dem Lagerteil verbunden ist, und in der Freigabestellung gibt die Rastaufnahme den Arretierungsbolzen frei, so dass dieser zusammen mit dem Lagerteil um die Schwenkachse verschwenkt werden kann.

Eine weitere Schlauchaufbewahrungseinrichtung mit einem Lagerteil, an dem eine Schlauchtrommel drehbar gelagert ist und das an einer Haltevorrichtung um eine Schwenkachse verschwenkbar gelagert ist, ist aus dem Dokument GB 265 004 A bekannt. Mittels eines federelastisch in eine Arretierungsstellung vorgespannten Arretierungsstiftes kann das Lagerteil in verschiedenen Schwenkstellungen relativ zur Haltevorrichtung arretiert werden.

Aufgabe der vorliegenden Erfindung ist es, eine Schlauchaufbewahrungseinrichtung der eingangs genannten Art derart weiterzubilden, dass der Schwenkwinkelbereich des Lagerteils an die Einsatzgegebenheiten der Schlauchaufbewahrungseinrichtung angepasst werden kann.

Diese Aufgabe wird durch eine Schlauchaufbewahrungseinrichtung mit den Merkmalen von Patentanspruch 1 gelöst.

Bei der erfindungsgemäßen Schlauchaufbewahrungseinrichtung kann eine übermäßige Schwenkbewegung des Lagerteils relativ zur Haltevorrichtung zuverlässig vermieden werden. Hierzu weist die Schlauchaufbewahrungseinrichtung zwei verstellbare Schwenkwinkelbegrenzungselemente auf, mit deren Hilfe die Schwenkbewegung des Lagerteils auf ein vorgebbares Maß begrenzt werden kann. Der Benutzer hat die Möglichkeit, die Schwenkwinkelbegrenzungselemente zu verstellen, um dem Lagerteil eine gewünschte Schwenkbewegung zu ermöglichen. Die Schwenkwinkelbegrenzungselemente können somit unterschiedliche Positionen einnehmen, in denen die Schwenkbewegung des Lagerteils jeweils auf ein gewünschtes Ausmaß begrenzt ist. Der Schwenkwinkelbereich des Lagerteils kann somit mit Hilfe der beiden Schwenkwinkelbegrenzungselemente limitiert werden. Der Benutzer kann vor dem Abwickeln des Schlauches von der Schlauchtrommel mittels der beiden Schwenkwinkelbegrenzungselemente einen maximalen Schwenkwinkel vorgeben, um den das Lagerteil verschwenkt werden kann. Eine unbeabsichtigte Schwenkbewegung des Lagerteils über den maximalen Schwenkwinkel hinaus kann vermieden werden, so dass keine Gefahr besteht, dass beim Abwickeln des Schlauches von der Schlauchtrommel der Schlauchaufbewahrungseinrichtung benachbart angeordnete Gegenstände beschädigt werden.

Gemäß der Erfindung weist die Schlauchaufbewahrungseinrichtung zwei Schwenkwinkelbegrenzungselemente auf, wobei mittels der beiden Schwenkwinkelbegrenzungselemente die Schwenkbewegung des Lagerteils jeweils in einer Schwenkrichtung begrenzbar ist. Die beiden Schwenkwinkelbegrenzungselemente sind jeweils verstellbar, so dass eine übermäßige Schwenkbewegung sowohl in einer ersten Schwenkrichtung als auch in einer der ersten Schwenkrichtung entgegengesetzten zweiten Schwenkrichtung zuverlässig vermieden werden kann. Die beiden Schwenkwinkelbegrenzungselemente können zwischen sich einen Schwenkwinkelbereich definieren, innerhalb dessen das Lagerteil mit der Schlauchtrommel verschwenkt werden kann. Durch Verstellen der Schwenkwinkelbegrenzungselemente kann der Schwenkwinkelbereich an die Einsatzgegebenheiten der Schlauchaufbewahrungseinrichtung angepasst werden.

Die beiden Schwenkwinkelbegrenzungselemente sind bei einer vorteilhaften Ausgestaltung der Erfindung um die Schwenkachse des Lagerteils verschwenkbar und in mehreren Schwenkstellungen lösbar arretierbar. Der Benutzer hat somit die Möglichkeit, die beiden Schwenkwinkelbegrenzungselemente um die Schwenkachse in eine gewünschte Schwenkstellung zu verschwenken, in der sie das Schwenkwinkelbegrenzungselement arretieren kann. Die von den Schwenkwinkelbegrenzungselementen eingenommene Schwenkstellung gibt dann einen maximalen Schwenkwinkel vor, den das Lagerteil einnehmen kann.

Die Arretierung der beiden Schwenkwinkelbegrenzungselemente in einer gewünschten Schwenkstellung kann beispielsweise derart erfolgen, dass die Schwenkwinkelbegrenzungselemente in der Schwenkstellung mit dem Lagerteil oder der Haltevorrichtung lösbar verrastbar sind.

Von besonderem Vorteil ist es, wenn die Arretierung der beiden Schwenkwinkelbegrenzungselemente freigebbar ist durch Beaufschlagung des Lagerteils mit einem Drehmoment, das ein vorgegebenes Drehmoment überschreitet. Wird das Lagerteil bezogen auf die Schwenkachse mit einem Drehmoment beaufschlagt, das ein vorgegebenes maximal zulässiges Drehmoment überschreitet, so wird die Arretierung der Schwenkwinkelbegrenzungselemente freigegeben. Es wird somit eine Überlastsicherung bereitgestellt. Wie bereits erwähnt, kann die Schlauchaufbewahrungseinrichtung mittels der Haltevorrichtung ortsfest verankert werden. Die Bereitstellung der Überlastsicherung gewährleistet, dass bei einer sehr starken Drehmomentbeaufschlagung des Lagerteils die Arretierung der Schwenkwinkelbegrenzungselemente freigegeben wird und dadurch insbesondere eine Beschädigung der Verankerung der Haltevorrichtung vermieden wird.

Bei einer bevorzugten Ausführungsform der Erfindung sind die beiden Schwenkwinkelbegrenzungselemente zwischen einer Arretierstellung, in der sie relativ zur Schwenkachse arretierbar sind, und einer Freigabestellung, in der sie relativ zur Schwenkachse verschwenkbar sind, hin und her bewegbar. Dies gibt dem Benutzer die Möglichkeit, die Schwenkwinkelbegrenzungselemente aus einer ersten Arretierstellung in eine Freigabestellung zu bewegen, so dass sie anschließend um die Schwenkachse in eine gewünschte Schwenkstellung verschwenkt werden können. Anschließend können die Schwenkwinkelbegrenzungselemente in eine zweite Arretierstellung bewegt werden, in der sie beim anschließenden Abwickeln oder Aufwickeln des Schlauches verbleiben.

Günstigerweise sind die beiden Schwenkwinkelbegrenzungselemente entgegen der Wirkung einer federelastischen Rückstellkraft aus der Arretierstellung in die Freigabestellung bewegbar.

Vorteilhafterweise umfassen die beiden Schwenkwinkelbegrenzungselemente eine Handhabe, an der die Schwenkwinkelbegrenzungselemente vom Benutzer ergriffen werden können. Dies erleichtert die Handhabung der Schwenkwinkelbegrenzungselemente, insbesondere beim Bewegen aus einer Arretierstellung in die Freigabestellung.

Es kann beispielsweise vorgesehen sein, dass die beiden Schwenkwinkelbegrenzungselemente beim Übergang von der Arretierstellung in die Freigabestellung relativ zur Schwenkachse in radialer Richtung bewegbar sind.

Von besonderem Vorteil ist es, wenn das Lagerteil ein Führungsglied aufweist, an dem die beiden Schwenkwinkelbegrenzungselemente verstellbar gehalten sind. Die Gefahr, dass die Schwenkwinkelbegrenzungselemente beim Verstellen verkanten, kann dadurch besonders gering gehalten werden. Das Führungsglied kann beispielsweise nach Art einer Führungskulisse ausgebildet sein, an der die Schwenkwinkelbegrenzungselemente gleitend anliegen.

Günstig ist es, wenn die beiden Schwenkwinkelbegrenzungselemente in mehreren Relativstellungen mit dem Führungsglied lösbar verrastbar sind. Das Führungsglied und die beiden Schwenkwinkelbegrenzungselemente können miteinander zusammenwirkende Rastelemente aufweisen. So können am Führungsglied in gleichmäßigem Abstand zueinander mehrere erste Rastelemente angeordnet sein und die beiden Schwenkwinkelbegrenzungselemente können ein zweites Rastelement aufweisen, das in einer gewünschten Relativstellung mit einem ersten Rastelement zur Herstellung einer lösbaren Rastverbindung zusammenwirkt. Die Rastelemente können beispielsweise in Form von Rastvertiefungen und komplementär ausgestalteten Rastvorsprüngen ausgebildet sein. Bevorzugt sind die Rastvertiefungen am Führungsglied angeordnet und die beiden Schwenkwinkelbegrenzungselemente umfassen zumindest einen Rastvorsprung, der in die Rastvertiefungen eintauchen kann.

Zur Erzielung einer Überlastsicherung ist es günstig, wenn das Führungsglied und die beiden Schwenkwinkelbegrenzungselemente miteinander zusammenwirkende Rastflächen aufweisen, die schräg zur Schwenkrichtung des Lagerteils ausgerichtet sind. Wird das Lagerteil mit einem sehr starken Drehmoment bezogen auf die Schwenkachse beaufschlagt, so können die miteinander zusammenwirkenden Rastflächen aneinander gleiten, so dass die Rastverbindung zwischen dem Führungsglied und den Schwenkwinkelbegrenzungselementen freigegeben wird.

Bevorzugt untergreifen die beiden Schwenkwinkelbegrenzungselemente das Führungsglied. Ein unbeabsichtigtes Lösen der Schwenkwinkelbegrenzungselemente vom Führungsglied wird dadurch zuverlässig vermieden.

Das Führungsglied bildet vorteilhafterweise einen in der Draufsicht kreisbogenförmigen Randabschnitt des Lagerteils. Der kreisbogenförmige Randabschnitt ist bevorzugt zentrisch zur Schwenkachse des Lagerteils ausgerichtet. Beispielsweise kann vorgesehen sein, dass der Randabschnitt in der Draufsicht auf die Schlauchaufbewahrungseinrichtung halbkreisförmig ausgestaltet ist.

Die beiden Schwenkwinkelbegrenzungselemente bilden bei einer bevorzugten Ausgestaltung der Erfindung mit dem Führungsglied einen Formschluss aus.

Zur Ausgestaltung der Haltevorrichtung wurden bisher keine näheren Angaben gemacht. Günstig ist es, wenn die Haltevorrichtung einen U- oder C-förmigen Haltebügel aufweist mit zwei Halteschenkeln, die über einen Haltesteg miteinander verbunden sind und an denen das Lagerteil verschwenkbar gehalten ist. Der Haltesteg kann bevorzugt werkzeuglos ortsfest fixierbar sein.

Von besonderem Vorteil ist es, wenn die Schlauchaufbewahrungseinrichtung eine Tragplatte umfasst, die an einem Gegenstand, beispielsweise einer Gebäudewand, fixiert werden kann und mit der die Haltevorrichtung, insbesondere der Haltesteg, lösbar verbindbar ist. Beispielsweise kann vorgesehen sein, dass die Tragplatte mit einer Gebäudewand verschraubt werden kann. Die Haltevorrichtung ist günstigerweise werkzeuglos mit der Tragplatte lösbar verbindbar. Beispielsweise kann an der Tragplatte ein Befestigungshaken angeordnet sein, in den die Haltevorrichtung, insbesondere der Haltesteg, eingehängt werden kann.

Das Lagerteil kann günstigerweise in den Bereich zwischen den beiden Halteschenkeln eintauchen. Bei einer derartigen Ausführungsform kann der U- oder C-förmige Haltebügel das Lagerteil klammerartig umgreifen.

Mit Hilfe von Schwenkbolzen kann das Lagerteil an den Halteschenkeln um die Schwenkachse verschwenkbar gelagert sein.

Die beiden Schwenkwinkelbegrenzungselemente weisen bevorzugt ein erstes Anschlagelement auf, das zur Begrenzung der Schwenkbewegung des Lagerteils an ein am Lagerteil oder an einem Halteschenkel angeordnetes zweites Anschlagelement anlegbar ist.

Das zweite Anschlagelement ist günstigerweise an einer Innenseite eines Halteschenkels angeordnet, die dem anderen Halteschenkel der Haltevorrichtung zugewandt ist.

Von besonderem Vorteil ist es, wenn die beiden Schwenkwinkelbegrenzungselemente einen Schwenkarm umfassen, der um die Schwenkachse des Lagerteils verschwenkbar und in mehreren Schwenkstellungen am Lagerteil arretierbar ist und der zwischen dem Lagerteil und einem Halteschenkel der Haltevorrichtung angeordnet ist und der an seinem der Schwenkachse abgewandten Ende ein erstes Anschlagelement trägt zur Begrenzung der Schwenkbewegung des Lagerteils sowie ein Arretierungselement zur lösbaren Arretierung am Lagerteil. Dies ermöglicht eine besonders kompakte Bauweise der Schlauchaufbewahrungseinrichtung.

Das Lagerteil ist bei einer bevorzugten Ausgestaltung der Erfindung in Form eines Gehäuses ausgestaltet, in dem die Schlauchtrommel drehbar gelagert ist.

Günstigerweise umfasst das Gehäuse mehrere Schlauchaustrittsöffnungen, über die der auf die Schlauchtrommel aufwickelbare Schlauch wahlweise aus dem Gehäuse herausgeführt werden kann.

Von Vorteil ist es, wenn das Gehäuse mindestens eine Schlaucheintrittsöffnung umfasst, über die ein Zulaufschlauch in das Gehäuse eingeführt werden kann. Der Zulaufschlauch kann an eine Wasserversorgungseinrichtung angeschlossen werden, beispielsweise an das öffentliche Wasserversorgungsnetz oder auch an eine Wasserpumpe, über die der auf die Schlauchtrommel aufwickelbare Schlauch mit Wasser versorgt werden kann. Der Zulaufschlauch ist in der Regel kürzer als der auf die Schlauchtrommel aufwickelbare Schlauch, der einen Arbeitsschlauch ausbildet und vom Benutzer in einer gewünschten Länge von der Schlauchtrommel abgewickelt werden kann. Der Zulaufschlauch steht mit dem Arbeitsschlauch in Strömungsverbindung. Hierzu geeignete Schlauchkopplungselemente sind dem Fachmann bekannt und bedürfen daher vorliegend keiner näheren Erläuterung. Derartige Schlauchkopplungselemente können im Gehäuse angeordnet sein.

Bei einer besonders bevorzugten Ausgestaltung der Erfindung ist am Gehäuse eine Schlauchhalterung gehalten, an der das freie Ende des Zulaufschlauches zur Aufbewahrung positioniert werden kann.

Günstigerweise ist die Schlauchhalterung zwischen einer in das Gehäuse eingeschobenen Außerbetriebsstellung und einer aus dem Gehäuse herausgezogenen Betriebsstellung hin und her bewegbar. Die Schlauchhalterung kann bei einer derartigen Ausgestaltung der Erfindung nach Art einer Schublade aus dem Gehäuse herausgezogen werden, um das freie Ende des Zulaufschlauches aufzunehmen. Wird das freie Ende des Zulaufschlauches an eine Wasserversorgungseinrichtung angeschlossen, so kann die Schlauchhalterung eine Außerbetriebsstellung einnehmen, in der sie in das Gehäuse eingeschoben ist.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung einer erfindungsgemäßen Schlauchaufbewahrungseinrichtung schräg von oben;
- Figur 2:: eine perspektivische Darstellung der Schlauchaufbewahrungseinrichtung aus Figur 1 schräg von unten;
- Figur 3:: eine Seitenansicht der Schlauchaufbewahrungseinrichtung aus Figur 1;
- Figur 4:: eine Draufsicht auf die Schlauchaufbewahrungseinrichtung aus Figur 1, wobei ein Lagerteil in Form eines Gehäuses eine erste Schwenkstellung einnimmt;
- Figur 5:: eine Draufsicht auf die Schlauchaufbewahrungseinrichtung nach Figur 1, wobei das Lagerteil in Form eines Gehäuses eine zweite Schwenkstellung einnimmt;
- Figur 6:: eine Schnittansicht längs der Linie 6-6 in Figur 5;
- Figur 7:: eine Schnittansicht längs der Linie 7-7 in Figur 6;
- Figur 8:: eine Schnittansicht längs der Linie 8-8 in Figur 4;
- Figur 9:: eine Seitenansicht der Schlauchaufbewahrungseinrichtung ohne Haltevorrichtung, wobei eine Schlauchhalterung für einen Zulaufschlauch eine Betriebsstellung einnimmt, und
- Figur 10:: eine Seitenansicht der Schlauchaufbewahrungseinrichtung ohne Haltevorrichtung entsprechend Figur 9, wobei an der Schlauchhalterung das freie Ende eines Zulaufschlauchs positioniert ist.

In der Zeichnung ist schematisch eine vorteilhafte Ausführungsform einer erfindungsgemäßen Schlauchaufbewahrungseinrichtung dargestellt, die insgesamt mit dem Bezugszeichen 10 belegt ist. Sie umfasst eine Haltevorrichtung, die im dargestellten Ausführungsbeispiel als U-förmiger Haltebügel 12 ausgestaltet ist. Der Haltebügel 12 weist einen oberen Halteschenkel 14 und einen unteren Halteschenkel 16 auf, die über einen Haltesteg 18 einstückig miteinander verbunden sind. Der Haltebügel 12 ist mit einer Tragplatte 20 werkzeuglos lösbar verbindbar. Mit Hilfe von Verankerungsschrauben 22 kann die Tragplatte ortsfest an einem Gegenstand, beispielsweise an einer Gebäudewand, fixiert werden. An der Tragplatte 20 ist ein Befestigungselement in Form eines Befestigungshakens 24 gehalten, in den der Haltebügel 12 eingehängt werden kann. Der Haltesteg 18 liegt dann flächig an der Tragplatte 20 an, wobei die Schraubköpfe 26 der Verankerungsschrauben 22 jeweils eine Öffnung 28 des Haltestegs 18 durchgreifen und dadurch ein Verkippen des Haltebügels 12 an der Tragplatte 20 vermeiden.

In den Bereich zwischen dem oberen Halteschenkel 14 und dem unteren Halteschenkel 16 taucht ein Lagerteil der Schlauchaufbewahrungseinrichtung 10 ein. Das Lagerteil ist in Form eines Gehäuses 30 ausgestaltet, in dem eine Schlauchtrommel 32 um eine Drehachse 34 drehbar gelagert ist. Dies wird aus Figur 4 deutlich. Mit Hilfe eines oberen Schwenkzapfens 36 und eines unteren Schwenkzapfens 38 ist das Gehäuse 30 um eine Schwenkachse 40 verschwenkbar an den Halteschenkeln 14, 16 des Haltebügels 12 gelagert. In der in der Zeichnung dargestellten Gebrauchslage ist die Schwenkachse 40 vertikal ausgerichtet und die Drehachse 34 ist horizontal ausgerichtet.

Im Bereich zwischen den beiden Halteschenkeln 14, 16 weist das Gehäuse 30 eine Rückwand 42 auf, die in Form eines Halbzylinders ausgestaltet ist, der konzentrisch zur Schwenkachse 40 ausgerichtet ist. Auf der der Rückwand 42 abgewandten Seite weist das Gehäuse 30 eine Vorderwand 44 auf, die über eine Deckenwand 46 und eine Bodenwand 48 sowie über eine erste Seitenwand 50 und eine zweite Seitenwand 52 mit der Rückwand 42 verbunden ist. Die Vorderwand 44 weist der Deckenwand 46 benachbart eine erste Schlauchaustrittsöffnung 54 auf und der Bodenwand 48 benachbart weist die Vorderwand 44 eine zweite Schlauchaustrittsöffnung 56 auf. Eine dritte Schlauchaustrittsöffnung 58 ist der Vorderwand 44 benachbart an der Bodenwand 48 angeordnet. Dies wird aus den Figuren 1 und 2 deutlich. Ein auf die Schlauchtrommel 32 aufwickelbarer Arbeitsschlauch 60 kann wahlweise über eine der Schlauchaustrittsöffnungen 54, 56 und 58 aus dem Gehäuse 30 herausgeführt werden. Im dargestellten Ausführungsbeispiel wird der Arbeitsschlauch 60 über die erste Schlauchaustrittsöffnung 54 aus dem Gehäuse 30 herausgeführt.

Die erste Seitenwand 50 weist der Bodenwand 48 benachbart eine Schlaucheintrittsöffnung 62 auf, über die ein Zulaufschlauch 64 mit einem Endabschnitt in das Gehäuse 30 eingeführt werden kann. Über dem Fachmann an sich bekannte und deshalb zur Erzielung einer besseren Übersicht in der Zeichnung nicht dargestellte Kupplungselemente ist der Zulaufschlauch 64 innerhalb des Gehäuses 30 mit dem Arbeitsschlauch 60 verbunden. Das freie Ende des Zulaufschlauches 64, das in der Zeichnung nicht dargestellt ist, kann an eine Wasserversorgungseinrichtung, beispielsweise an ein öffentliches Wasserversorgungsnetz oder eine Wasserpumpe angeschlossen werden. Über den Zulaufschlauch 64 kann der Arbeitsschlauch 60 mit Wasser versorgt werden.

Wird das freie Ende des Zulaufschlauches 64 von der Wasserversorgungseinrichtung getrennt, so kann es an einer Schlauchhalterung 66 der Schlauchaufbewahrungseinrichtung 10 positioniert werden. Dies ist in Figur 10 dargestellt. Die Schlauchhalterung 66 ist nach Art einer Schublade ausgestaltet und am Gehäuse verschiebbar gehalten. Die Schlauchhalterung 66 kann zwischen einer eingeschobenen Außerbetriebsstellung, die in Figur 3 dargestellt ist, und einer ausgezogenen Betriebsstellung, die in den Figuren 9 und 10 dargestellt ist, hin und her bewegt werden. Sie ist an der Rückenwand 42 angeordnet und schließt in der eingeschobenen Außerbetriebsstellung bündig mit der Rückenwand 42 ab. In der ausgezogenen Betriebsstellung ragt sie in Richtung auf den Haltesteg 18 des Haltebügels 12 aus der Rückenwand 42 hervor.

Die Schlauchaufbewahrungseinrichtung 10 kann ortsfest an einem Gegenstand, beispielsweise an einer Gebäudewand, fixiert werden und der Benutzer kann den Arbeitsschlauch 60 in einer gewünschten Länge von der Schlauchtrommel 32 abwickeln. Gleichzeitig kann das Gehäuse 30 um die Schwenkachse 40 verschwenkt werden. Beispielsweise kann das Gehäuse 30 die in Figur 4 dargestellte Mittelstellung einnehmen, aus der es in die in Figur 5 dargestellte Schwenkstellung verschwenkt werden kann.

Um eine übermäßige Schwenkbewegung des Gehäuses 30 zu vermeiden, weist die Schlauchaufbewahrungseinrichtung 10 ein erstes Schwenkwinkelbegrenzungselement 68 und ein zweites Schwenkwinkelbegrenzungselement 70 auf. Die beiden Schwenkwinkelbegrenzungselemente 68, 70 umfassen jeweils einen Schwenkarm 72 bzw. 74, der zwischen der Deckenwand 46 und dem oberen Halteschenkel 14 angeordnet ist und um die Schwenkachse 40 verschwenkt werden kann. Mit ihren der Schwenkachse 40 abgewandten freien Endbereichen umgreifen die Schwenkarme 72 und 74 einen Randabschnitt 80 des Gehäuses 30. Der Randabschnitt 80 ist in der in den Figuren 4 und 5 dargestellten Draufsicht der Schlauchaufbewahrungseinrichtung 10 halbkreisförmig ausgestaltet und steht bezogen auf die Schwenkachse 40 in radialer Richtung über die Rückwand 42 hervor. Der Randabschnitt 80 bildet ein Führungsglied, an dem die Schwenkwinkelbegrenzungselemente 68 und 70 verstellbar gehalten sind.

Der Randabschnitt 80 weist eine dem oberen Halteschenkel 14 abgewandte Unterseite 82 auf, in die mehrere Rastelemente in Form V-förmiger Rastvertiefungen 84 eingeformt sind. Die Rastvertiefungen 84 sind in gleich bleibendem Winkelabstand zueinander angeordnet. Im dargestellten Ausführungsbeispiel beträgt der Winkelabstand zweier unmittelbar benachbarter Rastvertiefungen 84 jeweils 30°. Die Rastvertiefungen 84 weisen jeweils zwei Rastflächen 86, 88 auf, die schräg zu einander entgegengesetzten Schwenkrichtungen des Gehäuses 34 ausgerichtet sind. Die Schwenkrichtungen des Gehäuses 30 sind in Figur 7 durch die Pfeile 90 und 91 veranschaulicht.

Die Schwenkwinkelbegrenzungselemente 68 und 70 bilden mit dem Randabschnitt 80 einen Formschluss aus und sie untergreifen den Randabschnitt 80, dies wird insbesondere aus Figur 8 deutlich. In ihrem den Randabschnitt 80 untergreifenden Bereich tragen die Schwenkwinkelbegrenzungselemente 68 und 70 jeweils ein Rastelement in Form eines V-förmigen Rastvorsprunges 92 bzw. 94 mit zwei schräg zueinander ausgerichteten Rastflächen 96 bzw. 98. In den durch die Rastvertiefungen 84 vorgegebenen Schwenkstellungen sind die Schwenkwinkelbegrenzungselemente 68 und 70 mit dem Gehäuse 30 lösbar arretierbar, indem die Rastvorsprünge 92, 94 jeweils in eine Rastvertiefung 84 eintauchen. Hierbei liegen die Rastflächen 96, 98 der Rastvorsprünge 92, 94 flächig an den Rastflächen 86, 88 einer Rastvertiefung 84 an. Dies wird aus Figur 7 deutlich.

Die Schwenkwinkelbegrenzungselemente 68 und 70 sind um die Schwenkachse 40 verschwenkbar. Zusätzlich können sie bezogen auf die Schwenkachse 40 in radialer Richtung entgegen der Wirkung einer in Figur 8 dargestellten Rückstellfeder 99 relativ zum Gehäuse 30 und zum Haltebügel 20 verschoben werden zwischen der Arretierstellung, in der die Rastvorsprünge 92, 94 in eine Rastvertiefung 84 eintauchen, und einer Freigabestellung, in der die Rastvorsprünge 92, 94 in radialer Richtung einen Abstand zu den Rastvertiefungen 84 einnehmen. Dies gibt die Möglichkeit, die Schwenkwinkelbegrenzungselemente 68, 70 in ihrer Freigabestellung ungehindert um die Schwenkachse 40 zu verschwenken.

An ihrer dem Gehäuse 30 abgewandten Oberseite tragen die freien Endbereiche 76 und 78 der Schwenkwinkelbegrenzungselemente 68, 70 eine Handhabe 104 bzw. 106, an der der Benutzer die Schwenkwinkelbegrenzungselemente 68, 70 zum Verstellen ergreifen kann. Die Handhaben 104, 106 bilden jeweils ein erstes Anschlagelement 108 bzw. 110, das zur Begrenzung der Schwenkbewegung des Gehäuses 30 mit einem zweiten Anschlagelement 112 zusammenwirkt. Das zweite Anschlagelement 112 ist an der dem unteren Halteschenkel 16 zugewandten Innenseite 114 des oberen Halteschenkels 12 angeordnet.

Beim Verschwenken des Gehäuses 30 um die Schwenkachse 40 tauchen die Handhaben 104 und 106 unter den oberen Halteschenkel 14 und treffen mit den ersten Anschlagelementen 108, 110 auf das zweite Anschlagelement 114, so dass eine weitere Schwenkbewegung des Gehäuses 30 verhindert wird. Der Schwenkwinkelbereich, innerhalb dessen das Gehäuse 30 verschwenkt werden kann, kann somit vom Benutzer durch Positionierung der beiden Schwenkwinkelbegrenzungselemente 68, 70 vorgeben werden. Eine übermäßige Schwenkbewegung des Gehäuses 30 kann dadurch zuverlässig vermieden werden.

Die Schlauchaufbewahrungseinrichtung 10 ermöglicht es, den Arbeitsschlauch 60 ebenso wie den Zulaufschlauch 64 platzsparend aufzubewahren. Der Arbeitsschlauch 60 kann auf die Schlauchtrommel 32 aufgewickelt werden und der Zulaufschlauch 64 kann mit seinem freien Ende an der Schlauchhalterung 66 angeordnet werden. Bei Bedarf kann der Zulaufschlauch 64 mit seinem freien Ende an eine Wasserversorgungseinrichtung angeschlossen werden und der Arbeitsschlauch 60 kann in einer gewünschten Länge von der Schlauchtrommel 32 abgewickelt werden. Gleichzeitig kann das Gehäuse 30 um die Schwenkachse 40 in einem Schwenkwinkelbereich verschwenkt werden, den der Benutzer vorgeben kann, indem er die Schwenkwinkelbegrenzungselemente 68 und 70 in die gewünschte Schwenkstellung überführt. Mittels der Rastvorsprünge 92, 94 und der Rastvertiefungen 84 können die Schwenkwinkelbegrenzungselemente 68 und 70 in der gewünschten Schwenkstellung relativ zum Gehäuse 30 arretiert werden.

## Patentansprüche

1. Schlauchaufbewahrungseinrichtung (10) mit einer Schlauchtrommel (32) und einem Lagerteil (30), an dem die Schlauchtrommel (32) drehbar gelagert ist, und mit einer Haltevorrichtung (12), an der das Lagerteil (30) um eine Schwenkachse (40) schwenkbar gelagert ist, wobei die Schlauchaufbewahrungseinrichtung (10) mindestens ein verstellbares Schwenkwinkelbegrenzungselement (68, 70) aufweist zur Begrenzung der Schwenkbewegung des Lagerteils (30) relativ zur Haltevorrichtung (12), **dadurch gekennzeichnet, dass** die Schlauchaufbewahrungseinrichtung (10) zwei Schwenkwinkelbegrenzungselemente (68, 70) aufweist, die jeweils verstellbar sind, wobei mittels der beiden Schwenkwinkelbegrenzungselemente (68, 70) die Schwenkbewegung des Lagerteils (30) jeweils in einer Schwenkrichtung (90, 91) begrenzbar ist.

2. Schlauchaufbewahrungseinrichtung nach Anspruch 1, **dadurch gekennzeichnet, dass** die beiden Schwenkwinkelbegrenzungselemente (68, 70) um die Schwenkachse (40) des Lagerteils (30) verschwenkbar und in mehreren Schwenkstellungen lösbar arretierbar sind.

3. Schlauchaufbewahrungseinrichtung nach Anspruch 2, **dadurch gekennzeichnet, dass** die Arretierung der beiden Schwenkwinkelbegrenzungselemente (68, 70) freigebbar ist durch Beaufschlagung des Lagerteils (30) mit einem Drehmoment, das ein vorgegebenes Drehmoment überschreitet.

4. Schlauchaufbewahrungseinrichtung nach einem der voranstehenden Ansprüche, **dadurch gekennzeichnet, dass** die beiden Schwenkwinkelbegrenzungselemente (68, 70) zwischen einer Arretierstellung, in der sie relativ zur Schwenkachse (40) arretierbar sind, und einer Freigabestellung, in der sie relativ zur Schwenkachse (40) verschwenkbar sind, hin und her bewegbar sind.

5. Schlauchaufbewahrungseinrichtung nach Anspruch 4, **dadurch gekennzeichnet, dass** die beiden Schwenkwinkelbegrenzungselemente (68, 70) entgegen der Wirkung einer federelastischen Rückstellkraft aus der Arretierstellung in die Freigabestellung bewegbar sind.

6. Schlauchaufbewahrungseinrichtung nach Anspruch 4 oder 5, **dadurch gekennzeichnet, dass** die beiden Schwenkwinkelbegrenzungselemente (68, 70) beim Übergang von der Arretierstellung in die Freigabestellung relativ zur Schwenkachse (40) in radialer Richtung bewegbar sind.

7. Schlauchaufbewahrungseinrichtung nach einem der voranstehenden Ansprüche, **dadurch gekennzeichnet, dass** das Lagerteil (30) ein Führungsglied (80) aufweist, an dem die beiden Schwenkwinkelbegrenzungselemente (68, 70) verstellbar gehalten sind.

8. Schlauchaufbewahrungseinrichtung nach Anspruch 7, **dadurch gekennzeichnet, dass** die beiden Schwenkwinkelbegrenzungselemente (68, 70) in mehreren Relativstellungen mit dem Führungsglied (80) lösbar verrastbar sind.

9. Schlauchaufbewahrungseinrichtung nach Anspruch 7 oder 8, **dadurch gekennzeichnet, dass** die beiden Schwenkwinkelbegrenzungselemente (68, 70) mit dem Führungsglied (80) einen Formschluss ausbilden.

10. Schlauchaufbewahrungseinrichtung nach einem der voranstehenden Ansprüche, **dadurch gekennzeichnet, dass** die Haltevorrichtung einen U- oder C-förmigen Haltebügel (12) aufweist mit zwei Halteschenkeln (14, 16), die über einen Haltesteg (18) miteinander verbunden sind und an denen das Lagerteil (30) verschwenkbar gehalten ist.

11. Schlauchaufbewahrungseinrichtung nach Anspruch 10, **dadurch gekennzeichnet, dass** die beiden Schwenkwinkelbegrenzungselemente (68, 70) ein erstes Anschlagelement (108, 110) aufweisen, das zur Begrenzung der Schwenkbewegung des Lagerteils (30) an ein zweites Anschlagelement (112) anlegbar ist, das an einem Halteschenkel (14) angeordnet ist.

12. Schlauchaufbewahrungseinrichtung nach Anspruch 11, **dadurch gekennzeichnet, dass** das zweite Anschlagelement (112) an einer Innenseite (114) eines Halteschenkels (14) angeordnet ist, die dem anderen Halteschenkel (16) zugewandt ist.

13. Schlauchaufbewahrungseinrichtung nach einem der Ansprüche 10 bis 12, **dadurch gekennzeichnet, dass** die beiden Schwenkwinkelbegrenzungselemente (68, 70) einen Schwenkarm (72, 74) umfassen, der um die Schwenkachse (40) des Lagerteils (30) verschwenkbar ist und in mehreren Schwenkstellungen am Lagerteil (30) arretierbar ist und der zwischen dem Lagerteil (30) und einem Halteschenkel (14) angeordnet ist und der an seinem der Schwenkachse (40) abgewandten Ende ein erstes Anschlagelement (108, 110) trägt zur Begrenzung der Schwenkbewegung des Lagerteils (30) sowie ein Arretierungselement (92, 94) zur lösbaren Arretierung am Lagerteil (30).

14. Schlauchaufbewahrungseinrichtung nach einem der voranstehenden Ansprüche, **dadurch gekennzeichnet, dass** das Lagerteil ein Gehäuse (30) ausbildet, in dem die Schlauchtrommel (32) drehbar gelagert ist.

## Claims

1. Hose storage device (10) with a hose reel (32) and a bearing part (30) on which the hose reel (32) is rotatably mounted, and with a retaining device (12) on which the bearing part (30) is mounted so as to be pivotable about a pivot axis (40), the hose storage device (10) comprising at least one adjustable pivoting angle limiting element (68, 70) for limiting the pivoting movement of the bearing part (30) relative to the retaining device (12), **characterized in that** the hose storage device (10) comprises two pivoting angle limiting elements (68, 70) which, in each case, are adjustable, and the pivoting movement of the bearing part (30) is limitable, in each case, in a pivoting direction (90, 91) by means of the two pivoting angle limiting elements (68, 70).

2. Hose storage device in accordance with claim 1, **characterized in that** the two pivoting angle limiting elements (68, 70) are pivotable about the pivot axis (40) of the bearing part (30) and releasably lockable in a plurality of pivot positions.

3. Hose storage device in accordance with claim 2, **characterized in that** the locking of the two pivoting angle limiting elements (68, 70) is releasable by acting upon the bearing part (30) with a torque which exceeds a predetermined torque.

4. Hose storage device in accordance with any one of the preceding claims, **characterized in that** the two pivoting angle limiting elements (68, 70) are movable back and forth between a lock position in which they are lockable relative to the pivot axis (40) and a release position in which they are pivotable relative to the pivot axis (40).

5. Hose storage device in accordance with claim 4, **characterized in that** the two pivoting angle limiting elements (68, 70) are movable from the lock position to the release position against the action of a spring-elastic restoring force.

6. Hose storage device in accordance with claim 4 or 5, **characterized in that** when transferring from the lock position to the release position, the two pivoting angle limiting elements (68, 70) are movable in the radial direction relative to the pivot axis (40).

7. Hose storage device in accordance with any one of the preceding claims, **characterized in that** the bearing part (30) comprises a guide member (80) on which the two pivoting angle limiting elements (68, 70) are adjustably held.

8. Hose storage device in accordance with claim 7, **characterized in that** the two pivoting angle limiting elements (68, 70) are releasably latchable to the guide member (80) in a plurality of relative positions.

9. Hose storage device in accordance with claim 7 or 8, **characterized in that** the two pivoting angle limiting elements (68, 70) form a positive lock with the guide member (80).

10. Hose storage device in accordance with any one of the preceding claims, **characterized in that** the retaining device comprises a U-shaped or C-shaped retaining bracket (12) with two retaining legs (14, 16) which are connected to each other by a retaining web (18) and on which the bearing part (30) is pivotably held.

11. Hose storage device in accordance with claim 10, **characterized in that** the two pivoting angle limiting elements (68, 70) comprise a first stop element (108, 110) which can be made to abut on a second stop element (112) arranged on a retaining leg (14), in order to limit the pivoting movement of the bearing part (30).

12. Hose storage device in accordance with claim 11, **characterized in that** the second stop element (112) is arranged on an inner side (114) of a retaining leg (14), which faces the other retaining leg (16).

13. Hose storage device in accordance with any one of claims 10 to 12, **characterized in that** the two pivoting angle limiting elements (68, 70) comprise a pivot arm (72, 74) which is pivotable about the pivot axis (40) of the bearing part (30) and is lockable in a plurality of pivot positions on the bearing part (30) and which is arranged between the bearing part (30) and a retaining leg (14) and which carries at its end facing away from the pivot axis (40) a first stop element (108, 110) for limiting the pivoting movement of the bearing part (30) and a locking element (92, 94) for releasable locking on the bearing part (30).

14. Hose storage device in accordance with any one of the preceding claims, **characterized in that** the bearing part forms a housing (30) in which the hose reel (32) is rotatably mounted.

## Revendications

1. Dispositif de rangement de tuyau flexible (10), comportant un tambour pour tuyau (32) et une partie de rangement (30) sur laquelle le tambour pour tuyau (32) est monté rotatif, et un dispositif de retenue (12) sur lequel la partie de rangement (30) est montée pivotante autour d'un axe de pivotement (40), le dispositif de rangement de tuyau flexible (10) comportant au moins un élément de limitation d'angle de pivotement (68, 70) réglable servant à limiter le mouvement de pivotement de la partie de rangement (30) par rapport au dispositif de retenue (12), **caractérisé en ce que** le dispositif de rangement de tuyau flexible (10) comprend deux éléments de limitation d'angle de pivotement (68, 70) respectivement réglables, le mouvement pivotant de la partie de rangement (30) pouvant être limité respectivement dans une direction de pivotement (90, 91) au moyen des deux éléments de limitation d'angle de pivotement.

2. Dispositif de rangement de tuyau flexible selon la revendication 1, **caractérisé en ce que** les deux éléments de limitation d'angle de pivotement (68, 70) peuvent pivoter autour de l'axe de pivotement (40) de la partie de rangement (30) et peuvent être bloqués de manière libérable dans plusieurs positions de pivotement.

3. Dispositif de rangement de tuyau flexible selon la revendication 2, **caractérisé en ce que** le blocage des deux éléments de limitation d'angle de pivotement (68, 70) peut être libéré par l'exposition de la partie de rangement (30) à un couple qui dépasse un couple prédéfini.

4. Dispositif de rangement de tuyau flexible selon l'une quelconque des revendications précédentes, **caractérisé en ce que** les deux éléments de limitation d'angle de pivotement (68, 70) peuvent se déplacer en va-et-vient entre une position bloquée, dans laquelle ils peuvent être bloqués par rapport à l'axe de pivotement (40), et une position libérée, dans laquelle ils peuvent pivoter par rapport à l'axe de pivotement (40).

5. Dispositif de rangement de tuyau flexible selon la revendication 4, **caractérisé en ce que** les deux éléments de limitation d'angle de pivotement (68, 70) peuvent être déplacés à l'encontre de l'action d'une force de rappel élastique de la position bloquée dans la position libérée.

6. Dispositif de rangement de tuyau flexible selon la revendication 4 ou 5, **caractérisé en ce que** les deux éléments de limitation d'angle de pivotement (68, 70) peuvent être déplacés dans la direction radiale par rapport à l'axe de pivotement (40) lors de leur passage de la position bloquée à la position libérée.

7. Dispositif de rangement de tuyau flexible selon l'une quelconque des revendications précédentes, **caractérisé en ce que** la partie de rangement (30) comprend un organe de guidage (80) sur lequel les deux éléments de limitation d'angle de pivotement (68, 70) sont retenus réglables.

8. Dispositif de rangement de tuyau flexible selon la revendication 7, **caractérisé en ce que** les deux éléments de limitation d'angle de pivotement (68, 70) peuvent être enclenchés de manière libérable avec l'organe de guidage (80) dans plusieurs positions relatives.

9. Dispositif de rangement de tuyau flexible selon la revendication 7 ou 8, **caractérisé en ce que** les deux éléments de limitation d'angle de pivotement (68, 70) sont en coopération de formes avec l'organe de guidage (80).

10. Dispositif de rangement de tuyau flexible selon l'une quelconque des revendications précédentes, **caractérisé en ce que** le dispositif de retenue comprend un étrier de retenue (12) en forme de U ou de C pourvu de deux branches de retenue (14, 16), lesquelles sont reliées l'une à l'autre par l'intermédiaire d'une traverse de retenue (18) et sur lesquelles la partie de rangement (30) est retenue pivotante.

11. Dispositif de rangement de tuyau flexible selon la revendication 10, **caractérisé en ce que** les deux éléments de limitation d'angle de pivotement (68, 70) comprennent un premier élément de butée (108, 110), lequel, pour limiter le mouvement pivotant de la partie de rangement (30), peut être placé sur un second élément de butée (112) qui est disposé sur une branche de retenue (14).

12. Dispositif de rangement de tuyau flexible selon la revendication 11, **caractérisé en ce que** le second élément de butée (112) est disposé sur une face intérieure (114) d'une branche de retenue (14), laquelle est tournée vers l'autre branche de retenue (16).

13. Dispositif de rangement de tuyau flexible selon l'une quelconque des revendications 10 à 12, **caractérisé en ce que** les deux éléments de limitation d'angle de pivotement (68, 70) comportent un bras pivotant (72, 74), lequel peut pivoter autour de l'axe de pivotement (40) de la partie de rangement (30) et peut être bloqué sur la partie de rangement (30) dans plusieurs positions de pivotement, et lequel est disposé entre la partie de rangement (30) et une branche de retenue (14), et lequel porte à son extrémité opposée à l'axe de pivotement (40) un premier élément de butée (108, 110) destiné à limiter le mouvement de pivotement de la partie de rangement (30) ainsi qu'un élément de blocage (92, 94) permettant le blocage libérable sur la partie de rangement (30).

14. Dispositif de rangement de tuyau flexible selon l'une quelconque des revendications précédentes, **caractérisé en ce que** la partie de rangement forme un logement (30) dans lequel le tambour pour tuyau (32) est monté rotatif.
